# EUROPÄISCHE PATENTSCHRIFT

(11) **EP 3 379 070 B1**
(45) Veröffentlichungstag und Bekanntmachung des Hinweises auf die Patenterteilung: **08.07.2020**
(21) Anmeldenummer: 18153226.8
(22) Anmeldetag: 24.01.2018
(51) Int. Cl.: F02M 26/70

(54) **ABGASKLAPPENVORRICHTUNG FÜR EINE VERBRENNUNGSKRAFTMASCHINE**
EXHAUST GAS VALVE DEVICE FOR A COMBUSTION ENGINE
DISPOSITIF DE CLAPET DE GAZ D' ÉCHAPPEMENT POUR UN MOTEUR À COMBUSTION INTERNE

(30) Priorität: 22.03.2017 DE 102017106129
(43) Veröffentlichungstag der Anmeldung: 26.09.2018
(73) Patentinhaber: Pierburg GmbH, 41460 Neuss (DE)
(72) Erfinder: Bronischewski, Bernhard, 47829 Krefeld (DE); Schwartges, Norbert, 47652 Weeze (DE); Fassbender, Ulrich, 41189 Mönchengladbach (DE)
(74) Vertreter: terpatent Patentanwälte ter Smitten Eberlein-Van Hoof Rütten Daubert

(56) Entgegenhaltungen:
- JP-A- 2011 058 536
- JP-A- 2014 058 946
- JP-A- 2014 105 764
- US-A- 4 243 000

## Beschreibung

Die Erfindung betrifft eine Abgasklappenvorrichtung für eine Verbrennungskraftmaschine mit einem Klappengehäuse, in dem ein von Abgas beströmter Abgaskanal ausgebildet ist, wobei eine Abgasklappe vorgesehen ist, die drehbar im Abgaskanal angeordnet und im Klappengehäuse gelagert ist, wobei ein in einem Motorgehäuse angeordneter Elektromotor zum direkten oder indirekten Antrieb der Abgasklappe vorgesehen ist, wobei in dem Klappengehäuse eine Teflonbuchse angeordnet ist, die zumindest teilweise den Abgaskanal ausbildet.

Derartige Abgasklappenvorrichtungen können im Bereich der Abgasrückführung, der Wärmerückgewinnung oder als Abgasbremsen zur Differenzdruckerhöhung benutzt werden. Durch die hohen auftretenden Temperaturen werden besondere Ansprüche an diese Abgasklappenvorrichtung gestellt, um eine Funktionssicherheit zu gewährleisten. Dabei ist sowohl der Klappenkörper selbst bzw. seine Lagerung für die thermische Belastung auszulegen, als auch der Aktor zum Antrieb der Klappe. Aus diesem Grund werden häufig entweder temperaturunempfindliche Steller, wie Vakuumsteller, zum Antrieb derartiger Klappen verwendet oder der Aktor in ausreichender Entfernung zum heißen Abgas angeordnet. Zusätzlich werden thermisch hoch belastbare Lager, wie beispielsweise Keramiklager, zur Lagerung der Klappenwelle verwendet. Ein Beispiel zur Herstellung einer besonders temperaturunempfindlichen Abgasklappenvorrichtung findet sich hierbei in der DE 10 2012 103 374 B4, wobei im Klappengehäuse ein Kühlmittelkanal vorgesehen ist, um eine Kühlung der Abgasklappenvorrichtung zu gewährleisten. Durch eine derartige Maßnahme werden zwar das Klappengehäuse an sich und die Lager gekühlt, jedoch können der Abgaskanal und die zugehörige Abgasklappe nicht davor bewahrt werden, in unterschiedlichsten Betriebssituationen mit unterschiedlichsten Abgastemperaturen sehr voneinander abweichende Leckageraten in einer "Geschlossen"-Stellung der Abgasklappe zuzulassen.

Aus den gattungsgemäßen Druckschriften JP 2014 058946 A, US 4,243,000 A sind Abgasrückführventile mit einer Teflonbuchse bekannt. Die Teflonbuchse ist aufgrund des Werkstoffes "Teflon" sehr unempfindlich gegenüber hohen Temperaturschwankungen, so dass ein definierter Leckagemassenstrom in der "Geschlossen"-Stellung in einem weiten Temperaturbereich zu gewährleisten ist. Die Herstellung und Montage gestaltet sich hierbei jedoch schwierig, da die Teflonbuchse passgenau in einer Aussparung vorzusehen ist.

Aufgabe der Erfindung ist es daher, eine Abgasklappenvorrichtung bereitzustellen, die auf einfache und kostengünstige Weise den oben genannten Nachteil vermeidet.

Diese Aufgabe wird dadurch gelöst, dass die Teflonbuchse an einer nach außen gerichteten Seite eine im Durchmesser vergrößerte Positionierfläche aufweist, wobei die Teflonbuchse zumindest an einer axial nach außen gerichteten Seite eine Abdichtlippe bzw. -wulst aufweist. Die Teflonbuchse ist auf diese Weise besonders einfach im Klappengehäuse anzuordnen, wobei die Positionierfläche zudem noch eine Abdichtfunktion erfüllen kann.

Hierdurch kann die Teflonbuchse im Klappengehäuse in vorteilhafter Weise eingepresst sein, wodurch die Abgasklappenvorrichtung auf besonders einfache und damit kostengünstige Weise herstellbar ist.

In einer besonders vorteilhaften Ausführungsform weist die Teflonbuchse eine Anlagefläche für einen Klappenkörper der Abgasklappe auf, wobei der Klappenkörper in einer den Abgaskanal verschließenden "Geschlossen"-Stellung an eine Anlagefläche des Abgaskanals anschlägt.

Des Weiteren kann vorgesehen sein, dass an der Anlagefläche eine Anschlagkante durch mehrmaliges Anschlagen des Klappenkörpers ausgebildet ist, wodurch eine besonders dichte Abgasklappenvorrichtung bereitgestellt wird.

Zur einfachen Montierbarkeit besitzt die Teflonbuchse eine Aussparung.

Die Erfindung wird anhand einer Zeichnung näher erläutert, hierbei zeigt:
Figur 1 eine perspektivische Ansicht einer erfindungsgemäßen Abgasklappenvorrichtung,
Figur 2 eine Schnittansicht eines Klappengehäuses der Abgasklappenvorrichtung aus Figur 1, und
Figur 3 eine Seitenansicht einer Teflonbuchse, die im Klappengehäuse der Figuren 1 und 2 einzusetzen ist.

Figur 1 zeigt in einer perspektivischen Ansicht eine erfindungsgemäße Abgasklappenvorrichtung 2, die im vorliegenden Ausführungsbeispiel als Niederdruck-AGR-Ventil ausgebildet ist. Die Abgasklappenvorrichtung 2 weist ein Klappengehäuse 4 auf, durch welches ein abgasdurchströmter Abgaskanal 8 radial begrenzt wird. In diesem Abgaskanal 6 ist eine Abgasklappe 6 angeordnet. Die Abgasklappe 8 besteht hierbei aus einem Klappenkörper 10 sowie einer Welle 12, an der der Klappenkörper 10 befestigt ist. Die Welle 12 ist im vorliegenden Ausführungsbeispiel an einer Seite des Abgaskanals 6 drehbar gelagert.

Die Welle 12 ist auf bekannte Weise über ein nicht weiter dargestelltes Getriebe, das hier durch einen Gehäusedeckel 14 mit einem Motorstecker 16 verdeckt wird, mit einem in einem Motorgehäuse 18 angeordneten, nicht sichtbaren Elektromotor, verbunden.

Im vorliegenden Ausführungsbeispiel sind das Klappengehäuse 4 und das Motorgehäuse 18 einteilig ausgeführt. Erfindungsgemäß ist nun vorgesehen, dass in dem Klappengehäuse 4 eine Teflonbuchse 20 angeordnet ist, die den Abgaskanal 6 bildet. Diese Teflonbuchse 20 gewährleistet eine hohe Unempfindlichkeit des Abgaskanals gegenüber hohen Abgastemperaturen. Auf diese Weise ist es möglich, die Abgasklappe 8 in einem weiten Betriebstemperaturbereich einwandfrei zu betätigen. Im vorliegenden Ausführungsbeispiel dient ein Innenseitenbereich 22 der Teflonbuchse 20 als Anlagefläche für den Klappenkörper 10 der Abgasklappe 8. Hierbei schlägt der Klappenkörper 10 in einer den Abgaskanal 6 verschließenden "Geschlossen"-Stellung an die Anlagefläche 22 des Abgaskanals 6 an. Durch ein mehrmaliges Anschlagen des Klappenkörpers 10 an der Anlagefläche 22 bildet sich eine Anschlagkante 24 aus, die die Leckagedichtheit in einer "Geschlossen"-Stellung des Klappenkörpers 8 noch erhöht.

Figur 2 zeigt in einer Schnittansicht das einteilig ausgebildete Klappen-, Motorgehäuse 4, 18. In dem Klappengehäuse 4 ist die Teflonbuchse 20 eingepresst. Zur optimalen Positionierung weist die Teflonbuchse 20 an einer nach außen gerichteten Seite 26 eine Positionierfläche 28 (siehe insbesondere Figur 3) auf, die einen größeren Außendurchmesser aufweist als der übrige Bereich der Teflonbuchse 20. Diese Anlagefläche 22 kommt während des Einpressvorganges an einem Absatz 30 des Klappengehäuses 4 zum Anliegen, wodurch ein besonders einfaches Positionieren während des Herstellvorganges ermöglicht wird. Hilfreich in diesem Zusammenhang ist auch eine Aussparung 32, wodurch die Teflonbuchse auf einfache Weise nach Montage der Abgasklappe 8 eingesetzt werden kann.

Figur 3 zeigt nun in einer Seitenansicht die Teflonbuchse 20. Zur einfachen Montierbarkeit ist hier die Aussparung 32 für die Welle 12 der Abgasklappe 8 vorgesehen. Zudem sind an beiden nach außen gerichteten Seiten Abdichtwulsten 34, 36 vorgesehen, die die Abgasklappenvorrichtung 2 und deren Abgaskanal 6 im Verbrennungsmotor verbauten Zustand fluidisch abdichten.

## Patentansprüche

1. Abgasklappenvorrichtung für eine Verbrennungskraftmaschine mit einem Klappengehäuse (4), in dem ein von Abgas durchströmter Abgaskanal (6) ausgebildet ist, wobei eine Abgasklappe (8) vorgesehen ist, die drehbar im Abgaskanal (6) angeordnet und im Klappengehäuse (4) gelagert ist, wobei ein in einem Motorgehäuse (18) angeordneter Elektromotor zum direkten oder indirekten Antrieb der Abgasklappe (8) vorgesehen ist, wobei in dem Klappengehäuse (4) eine Teflonbuchse (20) angeordnet ist, die zumindest teilweise den Abgaskanal (6) ausbildet,
**dadurch gekennzeichnet, dass**
die Teflonbuchse (20) an einer nach außen gerichteten Seite eine im Durchmesser vergrößerte Positionierfläche (28) aufweist, wobei die Teflonbuchse (20) zumindest an einer axial nach außen gerichteten Seite eine Abdichtlippe bzw. -wulst (34, 36) aufweist.

2. Abgasklappenvorrichtung nach Anspruch 1,
**dadurch gekennzeichnet, dass**
die Teflonbuchse (20) im Klappengehäuse (4) eingepresst ist.

3. Abgasklappenvorrichtung nach Anspruch 1 oder 2,
**dadurch gekennzeichnet, dass**
die Teflonbuchse (20) eine Anlagefläche (22) für einen Klappenkörper (10) der Abgasklappe (8) aufweist, wobei der Klappenkörper (10) in einer den Abgaskanal (6) verschließenden "Geschlossen"-Stellung an eine Anlagefläche (22) des Abgaskanals (6) anschlägt,

4. Abgasklappenvorrichtung nach Anspruch 3,
**dadurch gekennzeichnet, dass**
an der Anlagefläche (22) eine Anschlagkante (24) durch mehrmaliges Anschlagen des Klappenkörpers (10) ausgebildet ist.

5. Abgasklappenvorrichtung nach einem der vorhergehenden Ansprüche,
**dadurch gekennzeichnet, dass**
die Teflonbuchse (20) eine Aussparung (32) besitzt.

## Claims

1. Exhaust gas flap device for an internal combustion engine having a flap housing (4) in which an exhaust gas duct (6) through which exhaust gas flows is formed, wherein an exhaust gas flap (8) is provided which is rotatably arranged in the exhaust gas duct (6) and is supported in the flap housing (4), wherein an electric motor arranged in a motor housing (18) is provided for the direct or indirect drive of the exhaust gas flap (8), wherein a Teflon bushing (20) is arranged in the flap housing (4) which bushing at least partially forms the exhaust gas duct (6),
**characterized in that**
on an outwardly directed side, the Teflon bushing (20) has a positioning surface (28) which is enlarged in diameter, wherein the Teflon bushing (20) has a sealing lip or bead (34, 36) at least on an axially outwardly directed side.

2. Exhaust flap device according to claim 1, **characterized in that** the Teflon bushing (20) is pressed into the flap housing (4).

3. Exhaust flap device according to claim 1 or 2, **characterized in that** the Teflon bushing (20) has a contact surface (22) for a flap body (10) of the exhaust flap (8), wherein in a "closed" position closing the exhaust duct (6), the flap body (10) abuts against a contact surface (22) of the exhaust duct (6).

4. Exhaust flap device according to claim 3, **characterized in that** a stop edge (24) is formed on the contact surface (22) by the flap body (10) repeatedly abutting against the same.

5. Exhaust flap device according to one of the preceding claims, **characterized in that** the Teflon bushing (20) has a recess (32).

## Revendications

1. Dispositif de clapet de gaz d'échappement pour moteur à combustion interne avec un carter de clapet (4) dans lequel un conduit de gaz d'échappement (6) est formé à travers lequel les gaz d'échappement s'écoulent, un clapet de gaz d'échappement (8) étant prévu qui est agencé en rotation dans le conduit de gaz d'échappement (6) et est supporté dans le carter de clapet (4), un moteur électrique disposé dans un carter de moteur (18) étant prévu pour l'entrainement direct ou indirect du clapet de gaz d'échappement (8), une douille en téflon (20) étant disposée dans le carter de clapet (4) qui forme au moins partiellement le conduit de gaz d'échappement (6),
**caractérisé en ce que**
la douille en téflon (20) comprend, sur un côté dirigé vers l'extérieur, une surface de positionnement (28) dont le diamètre est élargi, la douille en téflon (20) ayant une lèvre ou cordon d'étanchéité (34, 36) au moins sur un côté dirigé axialement vers l'extérieur.

2. Dispositif de clapet d'échappement selon la revendication 1, **caractérisé en ce que** la douille en téflon (20) est pressée dans le boîtier de clapet (4).

3. Dispositif de clapet d'échappement selon la revendication 1 ou 2, **caractérisé en ce que** la douille en téflon (20) a une surface de contact (22) pour un corps de clapet (10) du clapet d'échappement (8), le corps de clapet (10), dans une position de "fermeture" fermant le conduit d'échappement (6), frappant contre une surface de contact (22) du conduit d'échappement (6).

4. Dispositif de clapet d'échappement selon la revendication 3, **caractérisé en ce qu'**un bord d'arrêt (24) est formé sur la surface de contact (22) par le frappement répété du corps de clapet (10) contre celle-ci.

5. Dispositif de clapet d'échappement selon l'une quelconqiue des revendications précédentes, **caractérisé en ce que** la douille en téflon (20) présente un évidement (32).
